# EUROPÄISCHE PATENTSCHRIFT

(11) **EP 0 628 429 B1**
(45) Veröffentlichungstag und Bekanntmachung des Hinweises auf die Patenterteilung: **23.04.1997**
(21) Anmeldenummer: 94107767.9
(22) Anmeldetag: 19.05.1994
(51) Int. Cl.: B42C 9/00

(54) **Verfahren und Vorrichtung zum Verbinden der Bogen eines mehrblättrigen Druckereiproduktes**
Method and means for binding the sheets of a printed product with several sheets
Procédé et dispositif pour relier les feuilles d'un produit imprimé à plusieurs feuilles

(30) Priorität: 11.06.1993 CH 1754/93
(43) Veröffentlichungstag der Anmeldung: 14.12.1994
(73) Patentinhaber: Ferag AG, CH-8340 Hinwil (CH)
(72) Erfinder: Leu, Willy, CH-8330 Pfäffikon ZH (CH)
(74) Vertreter: Patentanwälte Schaad, Balass, Menzl & Partner AG

(56) Entgegenhaltungen:
- FR-A- 2 491 392

## Beschreibung

Die vorliegende Erfindung betrifft ein Verfahren zum Verbinden der Bogen eines mehrblättrigen Druckereiproduktes, wie Zeitschriften, Broschüren u.dgl., bei dem die Bogen durch Einbringen eines Klebstoffes in in diesen gebildete Durchgänge punktuell miteinander verklebt werden sowie eine Vorrichtung zur Durchführung dieses Verfahren, wie im Oberbegriff des Anspruches 13 angegeben.

Ein Verfahren bzw. eine Vorrichtung dieser Art geht aus der EP-A-0390734 hervor.

Bei diesem bekannten Verfahren, wie auch bei dem vorliegenden Verfahren liegt das Bestreben darin, die Bogen bzw. Blätter von Zeitschriften, Broschüren, Taschenbüchern u.dgl. punktuell miteinander im Falzbereich zu verleimen, anstatt diese mit Heftklammern zusammenzuhalten. Dabei sollen die Vorteile der bekannten Draht- bzw. Klammerheftung erhalten bleiben, wie z.B. die Möglichkeit, das Produkt vollständig öffnen zu können, ohne daß ein nennenswerter Verlust des zum Druck benutzbaren Bereiches benachbart zur Falzkante entsteht, d.h. es soll ein Rand, entlang dem die Blätter untrennbar miteinander verbunden sind, vermieden werden. Ein solcher Rand entsteht beispielsweise bei dem Klebeverfahren nach dem ebenfalls zum Stand der Technik gehörenden DE-A-2126495, wo man im Randbereich der Bogen erst Löcher herstellt und diese dann mit einem aushärtenden Klebstoff füllt, so daß zwischen den einzelnen Blättern eine Art vernietete Verbindung mit vergrößerten Kopf- und Fußenden entsteht.

Beim Stand der Technik nach der ebenfalls von der jetzigen Anmelderin stammenden EP-A-0390734 erfolgt die punktuelle Klebstoffverbindung an einer Reihe von Klebstoffstellen, die entlang einer Linie angeordnet sind, die später die Falzlinie des jeweiligen Produktes bilden. Die Bindemittelinjektion bei diesem bekannten Stand der Technik erfolgt entweder nach einer Vorperforierung der Papierlagen und der Bindemittelapplizierung durch Hohlnadeln bzw. kanülierte Nadeln oder durch direkten Tropfeneinschuß in die Papierlagen.

Bei einer Ausführungsform, welche in Fig. 3 der EP-A-0390734 dargestellt ist, kann je nach Beschaffenheit der Papierlagen die Perforierung und die Injektion des Bindemittels im gleichen Arbeitsgang durchgeführt werden. Dies ist dann möglich, wenn die Bindemittelinjektion direkt bei der Perforierung durch Hohlnadeln oder kanülierte Nadeln vorgenommen werden kann. Obwohl dieses Verfahren in der Praxis seine Berechtigung hat, gibt es manchmal Probleme, die man lieber vermeiden würde.

Ein Problem liegt darin, daß die Hohlnadeln an der hohlen Arbeitsspitze verstopft werden können und zwar durch kleine Papierteilchen, die bei dem Durchdrücken der Hohlnadeln aus dem Papier ausgestoßen werden. Auch können die Hohlnadeln relativ leicht mit Klebstoffresten verstopft werden, da die mittlere Passage im Verhältnis zu ihrem Querschnitt relativ lang ausgebildet sein muß. Es besteht auch die Gefahr, daß aus den Hohlnadeln ausgedrückter Klebstoff bei der Weiterbewegung der Hohlnadeln nicht im ausreichenden Maße in die einzelnen Papierbogen eindringt, d.h. diese nicht ausreichend benetzt, so daß die Klebeverbindung für eine breite Palette von verschiedenen Papierdicken und Qualitäten bzw. Sorten nicht immer gewährleistet werden kann. Je höher die Arbeitsgeschwindigkeit, desto kritischer wird das Problem. Die Hohlnadeln auch einem relativ großen Verschleiß ausgesetzt, wenn man die Vielzahl der durchzuführenden Perforationen bei hoher Arbeitsgeschwindigkeit berücksichtigt.

Schließlich führt die Anwendung von Hohlnadeln dazu, daß die so gebildeten Löcher verhältnismäßig groß ausfallen, vor allem dann, wenn die Verstopfungs- und Verschleißgefahren gemindert werden sollen und dies ist unerwünscht, da die Einstichstellen in der fertigen Zeitschrift unauffällig bleiben sollen.

Aufgabe der vorliegenden Erfindung ist es, ein Verfahren bzw. eine Vorrichtung der eingangs genannten Art vorzuschlagen, welche zwar mit Nadeln oder dgl. als Durchstosswerkzeug arbeitet, dennoch aber eine sichere Klebeverbindung zwischen den einzelnen Bogen gewährleistet, ohne daß Probleme des Verstopfens auftreten, und zwar bei hoher Arbeitsgeschwindigkeit mit Erhöhung der Lebensdauer des Werkzeuges, d.h. bei Minderung der Verschleißanfälligkeit, und bei relativ kleinen Abmessungen der erzeugten Durchgänge.

Zur Lösung dieser Aufgabe werden erfindungsgemäß die Massnahmen nach dem kennzeichnenden Teil des Anspruches 1, bzw. des Anspruches 13 vorgeschlagen.

Dadurch, daß sich der Klebstoff an der Außenseite des Durchdringungswerkzeuges befindet, wird er durch die Eintreib- bzw. Herausziehbewegung dieses Werkzeuges in engem Kontakt mit der inneren Fläche der zugleich gebildeten Durchgänge in einem Arbeitsgang eingebracht, so daß eine vollständige und gleichmäßige Vernetzung der aufeinandergestapelten Bogen mit Klebstoff erreicht wird. Da das Durchdringungswerkzeug an seinem Stirnende spitz ist, werden die Durchgänge durch seitliche Verdrängung des Papiermaterials der Bogen erzeugt, so daß ausgestanzte Papierteilchen nicht mehr entstehen und daher auch nicht zu Verstopfungen führen können. Die spitz zulaufenden Enden der Werkzeuge führen auch zu einem verminderten Verschleiß derselben, die hierdurch länger halten. Da der Klebstoff außenseitig an den Werkzeugen vorliegt, dient er sozusagen auch als eine Art Schmiermittel, so daß auch aus diesem Grunde der Verschleiß vermindert wird. Es gelingt auch, die Durchgänge oder Perforationen kleiner auszubilden, als dies mit Hohlnadeln möglich ist, d.h. die Klebeverbindung bleibt absolut unauffällig. Da das verdrängte Papiermaterial die Neigung hat, sich nach Entfernung der Werkzeuge zurückzubilden, wird der Durchmesser der Durchgänge schließlich auch kleiner als der Außendurchmesser der Durchdringungswerkzeuge.

Auch bei dem erfindungsgemäßen Verfahren kann, wie beim Stand der Technik nach der EP-A-0390734, die Verklebung bei einem Bogenstapel erfolgen, der anschließend durch das Deckblatt und durch das Mittelblatt ergänzt wird und erst dann vollständig zusammengefaltet wird. Auf diese Weise sind im Deckblatt und im Mittelblatt keine Perforierungen oder dgl. vorhanden bzw. zu sehen und der vorher eingebrachte Klebstoff reicht aus, insbesondere aufgrund der mit den Falten einhergehenden Quetschwirkung, um auch das Deckblatt und das Mittelblatt mit den durchstossenen Blättern im Falz zu verkleben.

Dadurch, daß das Durchdringen und die Einbringung des Klebstoffes in ein und derselben Hin- und Herbewegung des Durchdringungswerkzeuges gegenüber dem Stapel von Bogen erfolgt, wird die Arbeitszeit kurz gehalten, so daß der mit der Erfindung erreichbare Durchsatz hochgehalten werden kann.

Die erfindungsgemässe Art des Verklebens der Bogen ermöglicht es, einen Teil der Bogen abzutrennen, ohne dass das Druckereiprodukt auseinanderfällt.

Vorzugsweise erfolgt die Übertragung des Klebstoffes auf die Bogen bei einer Ein- bzw. Ausdrehbewegung nadelartig ausgebildeten Druchdringungswerkzeuges. Obwohl eine reine Linearbewegung des Werkzeuges zur Erzeugung der Durchgänge bzw. der Perforierung ausreichen könnte, wird bei einer bevorzugten Ausführungsform bewußt eine Drehbewegung der Werkzeuge wenigsten bei dem Eintreiben oder beim Herausziehen der letzteren angewandt. Hierdurch wird der Klebstoff von den Werkzeugen abgestreift und in intime Berührung mit dem Papierbogen um die Durchgänge herum gebracht, so daß eine qualitativ hochwertige Klebstelle entsteht. Die Durchgänge werden also vorzugsweise mit drehbaren Eintreib- oder Bohrnadeln erzeugt.

Zur weiteren Verbesserung der Übertragung des Klebstoffes erfolgt diese Übertragung durch eine gewindeähnliche Ausbildung der Eintreib- bzw. Bohrnadeln.

Man kann hier so vorgehen, daß die Eintreib- bzw. Herausziehgeschwindigkeit und die Drehgeschwindigkeit der Eintreib- bzw. Bohrnadeln auf die Gewindesteigung abgestimmt gewählt wird, wobei die Gewindeform der Nadeln eine entsprechende gewindeartige Verformung des Papiermaterials erzeugt, mit einer im Vergleich glatten zylindrischen Oberfläche vergleichbaren Durchmessers vergrößerten Oberfläche, was der Qualität der Klebeverbindung dienlich ist.

Es besteht aber auch die Möglichkeit, die Eintreib- bzw. Herausziehgeschwindigkeit und die Drehgeschwindigkeit der Eintreib- bzw. Bohrnadeln unabhängig von der Gewindesteigung, d.h., dieser nicht angepasst, zu wählen, wobei einerseits eine gewisse Abstreifwirkung zwischen Nadeln und Papier entsteht und andererseits eine gewisse Stauwirkung, welche den Klebstoff noch tiefer in das Papiermaterial hineindrückt. Auch diese Ausbildung führt somit zu qualitativ hochwertigeren Klebverbindungen.

Es besteht weiter die Möglichkeit, die Eintreibgeschwindigkeit abweichend von der Herausziehgeschwindigkeit zu wählen. Dabei hat man beispielsweise die Möglichkeit, diejenige Bewegung, welche hauptsächlich für die Klebstoffübertragung zuständig ist, etwas langsamer auszuführen und dafür die andere Phase der Bewegung etwas schneller durchzuführen, so daß für vergleichbare Taktzeiten auch hier qualitativ hochwertigere Verbindungen erzeugt werden können.

Es besteht auch die Möglichkeit, die Drehgeschwindigkeit während des Eintreibens und/oder während des Herausziehens der Werkzeuge zu variieren. Hierdurch kann man versuchen, gewisse Feinanpassungen und eine gezielte Verteilung des Klebstoffes zu erreichen, beispielsweise so, daß mehr Klebstoff im Bereich der oberen und unteren Bogen des Stapels vorliegt, was bei einer nachträglichen Verbindung des Deckblattes bzw. des Mittelblattes dienlich ist.

Während bei einer bevorzugten Ausführungsform der Klebstoff unmittelbar vor dem Eintreiben der Eintreib- bzw. Bohrnadeln auf diese aufgebracht wird, besteht auch die Möglichkeit, den Klebstoff erst dann auf die Eintreib- bzw. Bohrnadeln aufzubringen, wenn diese den Bogenstapel durchdrungen haben.

Weitere bevorzugte Ausführungsformen des Verfahrens sind den weiteren abhängigen Ansprüchen zu entnehmen. Ebenso sind bevorzugte Ausbildungen der Vorrichtung und besondere Formen der einzelnen Werkzeuge den abhängigen Vorrichtungsansprüchen zu entnehmen.

Die Erfindung wird nachfolgend anhand der Zeichnung mit bezug auf Ausführungsbeispiele näher erläutert. In der Zeichnung zeigen:
- Fig.1: eine perspektivische Darstellung eines Vorganges zur Verbindung der aufeinandergelegten Bogen einer Zeitschrift im Bereich der Falzlinie,
- Fig.2A bis 2D: Schnittzeichnungen der Schnittebene II-II der Fig. 1, bei denen verschiedene Stadien der Herstellung einer Verbindungsstelle zwischen den Bogen dargestellt werden,
- Fig.3A bis 3D: Schnittzeichnungen ähnlich den Schnittzeichnungen der Fig. 2A bis 2D, jedoch von einer abgewandelten Ausführungsform,
- Fig.4A bis 4D: Seitenansichten von vier verschiedenen Ausführungsformen der Eintreibnadel,
- Fig.5: eine Detailzeichnung einer Eintreibnadel bei der Herstellung einer Klebeverbindung zwischen mehreren aufeinandergelegten Bogen,
- Fig.6: eine schematische Darstellung der Klebeverbindung zwischen mehreren aufeinandergelegten Bogen nach dem Herausziehen der Eintreibnadel, und
- Fig.7A, B, C, D, E und F: Skizzen von verschiedenen Ausführungsvarianten für die Durchführung der Klebeverbindung zwischen mehreren aufeinandergelegten Bogen.

Fig.1 zeigt ein längliches Abstütz- bzw. Transportelement 10 mit einer Auflagekante 12 und mehrere aufeinandergelegte, vorgefalzte Papierbogen 14, welche so über das Abstützelement 10 gelegt sind, daß sie mit ihrer Falzlinie 16 auf der Kante 12 aufliegen. Oberhalb des Abstütz- bzw. Transportelementes 10 befindet sich ein Tragbalken 18, welcher mehrere, in einem gegenseitigen Abstand D angeordnete Durchdringungswerkzeuge in der Form von Eintreibnadeln 20 trägt.

Die Eintreibnadeln 20 sind drehbar angeordnet und können in beiden Drehrichtungen gedreht werden, wie durch die Doppelpfeile 22 angedeutet ist. Der Drehantrieb ist in der Praxis innerhalb des Tragbalkens 18 angeordnet, welcher als Hohlbalken ausgebildet ist. Der Tragbalken 18 kann entsprechend dem Doppelpfeil 24 nach unten bewegt werden, um die Eintreibnadeln 20 durch die aufeinandergelegten Bogen zu drücken und kann anschließend wieder hochgehoben werden, um die Eintreibnadeln aus den Papierbogen herauszuziehen.

Wie mit dem Pfeil 26 angedeutet, kann sich das Transportelement 10 am Tragbalken 18 vorbeibewegen und kann dabei in der in Fig. 1 dargestellten Stellung für das Eintreiben und das Herausziehen der Eintreibnadeln anhalten. Alternativ hierzu kann der Tragbalken 18 ebenfalls in Pfeilrichtung 26 mit der gleichen Geschwindigkeit wie das Transportorgan 10 bewegt werden und beispielsweise anschließend wieder zurückgestellt werden, um die Eintreibnadeln 20 durch einen nachfolgenden Bogenstapel 14 auf einem weiteren Transportbalken 10 zu treiben.

Es ist weiter möglich, die einzelnen Bogenstapel in Pfeilrichtung 28 entlang des Abstützelementes 10 schrittweise zu verschieben, so daß bei jedem Schritt ein neuer Bogenstapel, wie in Fig. 1 gezeigt, unterhalb des Tragbalkens 18 ausgerichtet wird und von den Eintreibnadeln 20 durch Absenkung des Tragbalkens 18 und anschließende Anhebung des Tragbalkens 18 bearbeitet werden kann. Es soll darauf hingewiesen werden, daß die Anzahl der Eintreibnadeln 20 nicht auf vier beschränkt ist, sondern die Anzahl der Eintreibnadeln nach Belieben gewählt werden kann.

Der genaue Eintreibvorgang wird nachfolgend anhand der Fig. 2A bis D näher erläutert, wobei diese Schnittzeichnungen einerseits die Ausbildung des Abstütz- bzw. Transportelementes 10 und andererseits zwei weitere Bauteile zeigen, und zwar eine Preßeinrichtung 30, welche als Produktanpreßmittel und Zentriermittel funktioniert und entsprechend dem Tragbalken 18 als Längsbalken ausgebildet sein kann sowie eine Klebstoffzuführeinrichtung 32, welche entsprechend dem Doppelpfeil 34 hin- und herbewegt werden kann.

Wie aus Fig. 2A ersichtlich, befindet sich unmittelbar unterhalb jeder Nadel 20 im Bereich der Auflagekante 12 des Abstützelementes 10 eine Bohrung 36 mit einem Durchmesser, welcher etwas größer ist, als der Durchmesser der jeweiligen Eintreibnadel 20 und welche in eine größere Bohrung 38 übergeht. Die Längsachse der Nadel 20 ist mit der Längsachse 40 der Bohrung 36 und der hierzu koaxialen Bohrung 38 ausgerichtet.

In dem Stadium nach Fig. 2A wird der Haltebalken 18 entsprechend dem Pfeil 24 nach unten bewegt, und die Klebstoffzuführeinrichtung 32 befindet sich in ihrer linken Endstellung, in der Klebstoff in einer dosierten Menge aus einer Düse 42 auf die entsprechend dem Pfeil 22 sich drehende Eintreibnadel 20 aufgegeben wird. Es wird eine ausreichende Länge der Eintreibnadel 20 mit Klebstoff beschichtet, um beim Durchstecken der Eintreibnadel 20 durch den Bogenstapel 14 den Klebstoff in einer ausreichenden Menge auf die einzelnen Bogen des Stapels zu übertragen. Nach Abgabe des Klebstoffes auf die Eintreibnadel 20 wird die Klebstoffzuführeinrichtung 32 nach rechts aus dem Bereich des Balkens 18 entfernt, so daß sie die andere Endlage gemäß Fig. 2B annimmt. Die Preßeinrichtung 30 wird gegen die Kante 12 des Abstütz- bzw. Transportelementes 10 auf den Bogenstapel 14 gedrückt. Der Tragbalken 18 wird anschliessend entsprechend dem Pfeil 24 nach unten bewegt, bei gleichzeitiger Drehung der Eintreibnadel 20 in Pfeilrichtung 22, so daß die Eintreibnadel 20 durch den Bogenstapel hindurchdringt und teilweise in die Bohrungen 36 und 38 aufgenommen wird. Dann wird die Drehrichtung der Eintreibnadel 20 umgekehrt, so wie in Fig. 2C gezeigt und der Tragbalken 18 wird angehoben, so daß die Eintreibnadel 20 aus dem Bogenstapel 14 herausgezogen wird. Die Preßeinrichtung 30 bleibt bei diesem Vorgang unten und übt weiterhin Druck auf den Bogenstapel aus, damit durch das Zurückziehen der Nadel 20 die obenliegenden Bogen nicht zerrissen werden.

Die Klebstoffzuführeinrichtung 32 wird anschließend nach dem vollständigen Herausziehen der Nadeln, aus der rechten Warteposition in den Fig. 2B und 2C nach links in die Position der Fig. 2D bewegt, wodurch die Ausgangslage durch Fig. 2A wieder erreicht ist. Es wird dann ein nachfolgendes Abstützelement 10 mit einem neuen Bogenstapel 14 in Ausrichtung mit dem Tragbalken 18 gebracht oder es wird ein nächster Bogenstapel 14 entlang des Abstützelementes 10 verschoben, bis dieser nächste Stapel mit dem Tragbalken 18 ausgerichtet ist. Der Arbeitszyklus kann sich dann wiederholen.

Mit dieser Ausführungsform nach den Fig. 1 und 2 wird der Klebstoff mit den Nadeln 20 von derselben Seite her, von der die Nadeln 20 eingetrieben werden, eingebracht. Die Nadeln 20 sind so ausgebildet bzw. das Zurückziehen der Nadeln erfolgt so, daß beim Zurückziehen der Nadeln 20 diese den Klebstoff nicht aus den durch den Eintreibvorgang erzeugten Durchgängen in nennenswertem Maße herausfördern. Dies wird einerseits durch die Formgestaltung der Oberfläche der Eintreibnadeln, andererseits durch die kombinierte Dreh- und Linearverschiebemöglichkeiten beim Eintreiben und Herausziehen der Eintreibnadeln sichergestellt, wie nachfolgend anhand der Fig. 4, 5, 6 und 7 näher erläutert wird.

Eine andere Ausführungsvariante besteht darin, zuerst die Durchgänge durch das Eintreiben der Eintreibnadeln 20 zu bilden, und dann den Klebstoff auf die Nadeln 20 aufzubringen, und beim Zurückziehen der Nadeln 20 durch die vorher erzeugten Durchgangsöffnungen auf die Papierbogen zu übertragen. In diesem Falle erfolgt die Klebstoffzufuhr an der Innenseite der Falzkante 16, so wie in den Fig. 3A bis D gezeigt.

In diesen Figuren wird zunächst eine andere Form der Unterlage 10 zum Abstützen der Bogenstapel 14 vorgesehen. Die Unterlage 10 weist in diesem Falle eine ebene Auflagefläche 44 auf, auf deren Unterseite ein Kanal bzw. einzelne Kammern 46 vorgesehen sind, welche als Reservoir für Klebstoff 48 dienen und an die ein Zuführschlauch 50 angeschlossen ist. Unterhalb jeder Nadel 20 befindet sich auch eine Bohrung 36, welche es ermöglicht, die Nadel 20 entsprechend Fig. 3B durch den Bogenstapel 14 und die Bohrung 36 hindurch bis in die Klebstoffmenge 48 zu treiben, so daß das untere Ende der Eintreibnadel 20 mit Klebstoff beschichtet wird, der bei der Herausziehbewegung auf die einzelnen Bogen des Bogenstapels 14 übertragen wird.

Die Ausbildung des Tragbalkens 18 sowie der Preßeinrichtung 30 in diesem Beispiel entspricht der Ausbildung der gleichen Bauteile in der Ausführungsform nach den Fig. 1 und 2, lediglich mit dem Unterschied, daß in der Praxis die Ausgestaltung der Preßeinrichtung 30 an die ebene Lage des Bogenstapels 14 angepaßt wird. In Fig. 3 wird die Presseinrichtung 30 allerdings der Einfachheit halber genauso gezeigt wie in der Fig. 2. Grundsätzlich könnten mit Klebstoff gefüllte Kammern oder Kanäle entsprechend den Fig. 3A bis D genauso innerhalb des Abstützelementes 10 der Ausführungsformen gemäß Fig. 1 und 2 vorgesehen werden.

Nach dem Eintauchen der Spitze der Eintreibnadel 20 in den Klebstoff entsprechend der Fig. 3B, wird der Tragbalken 18 zurückgezogen, über die Zwischenstellung der Fig. 3C in die Endstellung der Fig. 3D, wobei die Preßeinrichtung 30, wie bisher, erst nach dem vollständigen Entfernen der Eintreibnadel 20 aus dem Bogenstapel 14 zurückgezogen wird in die Stellung gemäß Fig. 3D. Auch hier dient der Preßbalken 30 einerseits zum Zentrieren der Eintreibnadeln, andererseits um den Bogenstapel 14 zusammenzudrücken und zu verhindern, daß die obenliegenden Bogen bei der Herausnahme der Eintreibnadeln 20 eingerissen werden. Aus der Fig. 3D sieht man, daß ein kleiner Durchgang 52 nach der Herausnahme der Eintreibnadel 20 verbleibt, wie ebenfalls bei der Ausführung der Fig. 1 und 2.

Durch die Pfeile 22 der Fig. 3A und 3C ist angedeutet, daß die Eintreibnadeln 20 beim Eintreiben entsprechend dem Uhrzeigersinn und beim Herausziehen entgegen dem Uhrzeigersinn gedreht werden. Es wäre allerdings durchaus denkbar, beispielsweise bei der Eintreibbewegung der Fig. 3A keine Drehung-der Eintreibnadeln 20 vorzusehen, d.h. die Drehgeschwindigkeit gleich Null zu setzen.

Im Gegensatz zu den in den Figuren 1 bis 3 gezeigten Ausführungsformen könnten die Eintreibnadeln 20 statt im Tragbalken 18 im Abstützelement 10 angeordnet werden. Dies würde bedeuten, dass die Eintreibbewegung von unten nach oben, bzw. von der Innenseite des Blattstapels 14 zu dessen Aussenseite hin erfolgen würde. Dabei kann die Zufuhr des Klebstoffes entweder wie in den Fig.1 und 2 gezeigt an der aussenliegenden Seite oder wie in Fig.3 gezeigt an der innenliegenden Seite des Blattstapels 14 erfolgen.

Die Fig. 4A bis D zeigen nun verschiedene Ausbildungen der Eintreibnadeln 20, die auch alle eine Bohrfunktion haben können und in manchen Ausführungsformen daher auch als Bohrnadeln ausgebildet werden.

Die Eintreibnadel 20 der Fig. 4A ist mit einer gewindeähnlichen Rillung 21 versehen, wobei die einzelnen Gänge der Gewinde etwas hinterschnitten sein können, um größere Taschen für die Aufnahme des Klebstoffes zu bilden. Diese Art der Nadelgestaltung ist bei der Ausführungsform der Fig. 2A bis D und Fig. 3A bis D gezeigt. Aufgrund der Drehung der Eintreibnadel 20 im Uhrzeigersinn bei der Eintreibbewegung, entsprechend der Fig. 2A, führt die gewindeähnliche Ausbildung dazu, daß die Nadeln 20 sich sozusagen selbst durch den Bogenstapel 14 nach Art eines Gewindeschneiders einziehen. Dabei wird der sich in den Rillen befindliche Klebstoff, aufgrund des relativen Gleitens zwischen der Oberfläche der Nadeln 20 und den Wänden der so gebildeten Durchgänge im Bogenstapel an diesen abgestreift und zwischen die einzelnen Bogen etwas hineingedrückt bzw. hineinmassiert und dieses Hineindrücken des Klebstoffes wird auch bei der Herausnahme der Nadeln mit Drehung in der entgegengesetzten Richtung, entsprechend der Fig. 2C, fortgeführt.

Bei der Ausführungsform nach Fig. 3A bis D wird der Klebstoff lediglich durch die Herausnahme der Nadeln bei der Drehung entgegen dem Uhrzeigersinn nach Fig. 3C auf die gleiche Art und Weise auf die Papierbogen aufgetragen, d.h. der Klebstoff oder Leim wird in den Durchgängen im Bogenstapel 14 aus den Rillen und Gängen der Nadeln 20 gestreift. Das vordere Ende 54 der Nadeln ist in dieser Ausführungsform, wie auch bei den anderen Ausführungsformen, spitz ausgebildet, so daß das Papier hier mehr seitlich von der Nadel 20 weg verdrängt als herausgebohrt wird. Dies hat den Vorteil, daß nach der Entfernung der Nadeln 20 das Papier, mit Klebstoff versehen, sich wenigstens zum Teil wieder zurückbewegt, so daß die Durchgänge schließlich kleiner ausfallen als der Außendurchmesser der Nadeln 20.

Nach Fig. 4B sind die Nadeln 20 mit einer Art Drallschraubengewinde 21a versehen, ähnlich wie bei einem Bohrer, d.h. mit größerer Steigung. Auch diese Art des Werkzeugs eignet sich für die Anwendung bei den Verfahren nach den Fig. 2 bzw. 3. Dies gilt auch für die Ausführung gemäß Fig. 4C, wo die Nadeln 20 ein Direktschraubgewinde 21b haben, und wo die Spitze 54 nicht nur spitz zulaufend ist, wie bei allen anderen Ausführungsformen, sondern auch nach Art einer Spanplattenschraube ausgebildet ist, um die Aufweitung des Durchganges im Bogenstapel 14 auf den Kerndurchmesser der Schraube zu erreichen, ohne große Mengen an Bohrmehl zu erzeugen. Diese Ausführungsform ist in größerem Maßstab in der Fig. 5 gezeigt, und zwar hier bei Anwendung in einer Ausführungsform entsprechend der Fig. 3. Man erkennt, daß hier der Materialabfluß, d.h. der Fluß von Klebstoff von der Schraube auf die Bohrung des Bogenstapels 14 ideal ist. Es entsteht beim Durchtreiben der Nadel 20 kein Materialstaub und das Bogenmaterial wird verdrängt, ohne daß eine ausgeprägte Zerspanung eintritt.

Nach Fig. 4D sind die Nadeln 20 mit einer Art Schneidschraubengewinde 21c versehen. Auch diese Ausführungsform kann bei dem Verfahren nach Fig. 2 bzw. Fig. 3 angewendet werden.

Bei allen Varianten besteht die Möglichkeit, die Drehgeschwindigkeiten und den Vorschub, d.h. die Eintreibgeschwindigkeit oder die Herausziehgeschwindigkeit der Nadeln 20 an die Gewindesteigung angepasst zu wählen, wodurch im Bogenstapel 14 die entsprechende Gewindeform erzeugt wird und die Abstreifwirkung bei der Übertragung des Klebstoffes auf den Bogenstapel 14 groß ist. Es bestünde aber auch die Möglichkeit, die Vorschubgeschwindigkeit, d.h. die Eintreibgeschwindigkeit bzw. die Herausziehgeschwindigkeit anders zu wählen, so daß kein sauberes Gewinde im Bogenstapel 14 geschnitten wird, wobei dann der entstehende Schlupf und eine gewisse Stauwirkung zu einer günstigen Übertragung des Klebstoffes auf den Bogenstapel führt. Es kann hierdurch eine Art Bohrmehl entstehen, welches vermengt mit dem Klebstoff nach der Entfernung der Eintreibnadeln 20 zu einer hochwertigen Verbindung zwischen den einzelnen Bogen des Bogenstapels 14 führt.

Fig. 6, in der die fertige Klebeverbindung dargestellt ist, zeigt, wie der kleine Durchgang 52, der nach der Entfernung der Eintreibnadeln 20 verbleibt, im Durchmesser verkleinert wird gegenüber dem Durchmesser der Bohrung 36 im Abstützbalken 10, deren Durchmesser nur geringfügig größer als der Durchmesser der Nadeln 20 ist. Man sieht auch, daß der Klebstoff nicht nur als dünner Film entlang der Innenwand des Durchganges 52 vorliegt, sondern daß eine Klebstoffzone 55 mit einer gewissen radialen Tiefe vorliegt. Das beim Eintreiben der Nadeln 20 seitlich verdrängte Material hat sich in den Durchgang 52 zurückgedrängt, d.h. der ursprünglich größere Durchgang ist kleiner geworden.

Die Fig. 7A bis F zeigen anschließend weitere Ausführungsformen von Eintreibnadeln, die zur Anwendung gelangen können. Nach Fig. 7A hat die Eintreibnadel 20 im Querschnitt die Form eines gleichschenkligen Dreiecks mit Klebstoff aufnehmenden Längsrillen 60 in den jeweiligen Seitenflächen 62 des Dreiecks. In Fig. 7B hat die Eintreibnadel 20 einen kreisförmigen Querschnitt mit drei sektorförmigen Längsrillen 60, wobei ein Kernbereich 64 der Nadel 20 erhalten bleibt.

Fig. 7C zeigt, wie mit Hilfe der Nadel 20 der Fig. 7B der Bogenstapel 14 durchgestochen wird und die Eintreibnadel in eine entsprechende Aufnahmekammer 66 der Unterlage 10 aufgenommen wird. Nach Fig. 7D ist diese Aufnahmekammer 66 lediglich durch eine der Spitze 54 der Eintreibnadel aufnehmende Vertiefung ersetzt. Die Anordnung kann so getroffen werden, daß nach dem Durchstoßen der Papierbogen die Nadelhalterung bzw. eine verschiebbare Hülse 68 der Nadelhalterung 18 weiter nach unten gedrückt wird und hierdurch eine kontrollierte Menge an Klebstoff in den Bogenstapel hineindrückt.

Nach Fig. 7E ist die Eintreibnadel 20 im Querschnitt messerähnlich mit einer flachen ovalen Form und ist auch hier mit Längsrillen oder -nuten 60 versehen, welche der Klebstoffaufnahme dienen. Dadurch, daß der Klebstoff in diesen Rillen oder Nuten 60 vorgesehen ist, wird er nicht so leicht bei der linearen Eintreibbewegung der Eintreibnadel 20 (welche hier ohne überlagerte Drehbewegung erfolgt) vom Werkzeug abgestreift, sondern das verdrängte Papiermaterial drängt in die Rillen 60 ein und es erfolgt eine etwa gleichförmige Verteilung des Klebstoffes an die einzelnen Bogen des Bogenstapels 14.

Schließlich zeigt die Fig. 7F wie die Halterung 18 bzw. die verschiebbare Hülse 68 der Halterung 18 gleichzeitig die Funktion als Preßeinrichtung 30 wahrnehmen kann, um bei Herausnahme der Eintreibnadel 20 die Papierbogen nicht einzureißen.

Die beschriebene Klebeverbindung erfolgt wie bereits erwähnt entlang einer Linie, die wie aus Fig.1 ersichtlich bei vorgefalzten Bogen mit deren Falzlinie 16 übereinstimmt, bzw. entlang der bei nicht vorgefalzten Bogen das fertige Endprodukt, das z.B. eine Zeitschrift, eine Broschüre oder ein Heft sein kann, später gefalzt wird.

Als Klebstoff eignen sich die verschiedenartigsten, sich im Handel befindlichen Klebstoffe, so z.B. Kaltleim. Es können auch Klebstoffe verwendet werden, die nach dem Einbringen in die Durchgänge 52 noch einer Nachbehandlung bedürfen, z.B. einer Wärmebehandlung.

## Patentansprüche

1. Verfahren zum Verbinden der Bogen eines mehrblättrigen Druckereiproduktes, wie Zeitschriften, Broschüren u.dgl., bei dem die Bogen durch Einbringen eines Klebstoffes in in diesen gebildete Durchgänge punktuell miteinander verklebt werden, **dadurch gekennzeichnet**, daß der Klebstoff von aussen in Vertiefungen auf der Aussenseite eines Durchdringungswerkzeuges eingebracht wird und der sich auf der Außenseite des Durchdringungswerkzeuges befindliche Klebstoff gleichzeitig mit der Ausbildung der Durchgänge mittels des Durchdringungswerkzeuges und/oder bei der Herausnahme des Durchdringungswerkzeuges auf die Bogen über die ganze Länge der Durchgänge übertragen wird.

2. Verfahren nach Anspruch 1, dadurch gekennzeichnet, daß die Übertragung des Klebstoffes auf die Bogen bei einer Ein- bzw. Ausdrehbewegung des Durchdringungswerkzeuges erfolgt.

3. Verfahren nach Anspruch 2, dadurch gekennzeichnet, daß die Durchgänge mit drehbaren, das Durchdringungswerkzeug darstellenden Eintreib- oder Bohrnadeln erzeugt werden, wobei die Eintreib- bzw. Bohrnadeln entweder in wenigstens einer Reihe auf einem gemeinsamen Tragbalken oder in einer Auflage für die Bogen angeordnet werden.

4. Verfahren nach Anspruch 3, dadurch gekennzeichnet, daß zur Aufnahme und Übertragung des Klebstoffes die Eintreib- bzw. Bohrnadeln mit die Vertiefungen bildenden, gewindeähnlichen Rillen versehen werden.

5. Verfahren nach Anspruch 4, dadurch gekennzeichnet, daß die Eintreib- bzw. Herausziehgeschwindigkeit und die Drehgeschwindigkeit der Eintreib- bzw. Bohrnadeln an die Gewindesteigung angepasst gewählt werden.

6. Verfahren nach Anspruch 4, dadurch gekennzeichnet, daß die Eintreib- bzw. Herausziehgeschwindigkeit und die Drehgeschwindigkeit der Eintreib- bzw. Bohrnadeln nicht an die Gewindesteigung angepasst gewählt werden.

7. Verfahren nach einem der vorhergehenden Ansprüche, dadurch gekennzeichnet, daß die Eintreibgeschwindigkeit abweichend von der Herausziehgeschwindigkeit gewählt wird, und/oder daß die Drehgeschwindigkeit beim Eintreiben der Eintreib- bzw. Bohrnadeln anders gewählt wird als die Drehgeschwindigkeit beim Herausziehen derselben, wobei eine dieser Geschwindigkeiten auch Null sein kann, und/oder daß die Drehgeschwindigkeit während des Eintreibens bzw. während des Herausziehens variiert wird.

8. Verfahren nach einem der Ansprüche 3 bis 7, dadurch gekennzeichnet, daß die Bogen während des Klebevorganges von einer Auflage getragen werden, die den Abständen der Eintreib- bzw. Bohrnadeln entsprechend angeordnete Vertiefungen bzw. Öffnungen zur Aufnahme der Spitzen dieser Nadeln aufweist.

9. Verfahren nach einem der vorhergehenden Ansprüche, dadurch gekennzeichnet, daß der Klebstoff unmittelbar vor dem Eintreiben der Eintreib- bzw. Bohrnadeln von aussen auf diese aufgebracht wird.

10. Verfahren nach einem der vorhergehenden Ansprüche, dadurch gekennzeichnet, daß der Klebstoff auf die Eintreib- bzw. Bohrnadeln nach dem Durchdringen der Bogen und vor der Herausziehbewegung von aussen aufgebracht wird.

11. Verfahren nach einem der vorhergehenden Ansprüche, dadurch gekennzeichnet, dass die aufeinanderliegenden Bogen entlang einer Linie punktuell miteinander verklebt werden, die mit der Falzkante des fertigen Produktes zusammenfällt.

12. Verfahren nach einem der vorhergehenden Ansprüche, dadurch gekennzeichnet, dass ein Klebstoff verwendet wird, der nach dem Einbringen in die Durchgänge einer Nachbehandlung, z.B. einer Wärmebehandlung, unterworfen wird.

13. Vorrichtung zum Verbinden der Bogen eines mehrblättrigen Druckereiproduktes, wie Zeitschriften, Broschüren u.dgl., bei der in den auf einer Unterlage (10) abgestützten Bogen (14) mittels Durchdringungswerkzeugen (20) Durchgänge (52) gebildet werden, in die Klebstoff eingebracht wird, insbesondere zur Durchführung des Verfahrens gemäss einem oder mehreren der Ansprüche 1 bis 12, **dadurch gekennzeichnet**, daß das Durchdringungswerkzeug mehrere, jeweils eine geschlossene Spitze (54) aufweisende Eintreib- oder Bohrnadeln (20) aufweist, die auf ihren Außenseiten mit den Klebstoff aufnehmenden und diesen an die Wände der Durchgänge (52) übertragenden Vertiefungen, wie z.B. Rillen oder Nuten (21, 60), versehen sind und dass eine Klebstoffzuführeinrichtung (32, 46) zum Aufbringen von Klebstoff von aussen zur Aussenseite der Eintreib- oder Bohrnadeln (20) vor dem Eindringen der Bohr- oder Eintreibnadeln (20) in die Bogen und/oder vor der Herausnahme der Bohr- oder Eintreibnadeln (20) aus den Bogen vorgesehen ist.

14. Vorrichtung nach Anspruch 13, gekennzeichnet durch einen Drehantrieb für die Eintreib- bzw. Bohrnadeln (20), wobei der Drehantrieb vorzugsweise reversibel ist.

15. Vorrichtung nach Anspruch 13 oder 14, dadurch gekennzeichnet, daß eine Einrichtung zum Vortreiben bzw. Zurückziehen der Eintreib- bzw. Bohrnadeln (20) sowie eine Preßeinrichtung (30) vorgesehen ist, welche auf den Bogenstapel (14) beim Eintreiben bzw. Herausziehen der Eintreib- bzw. Bohrnadeln (20) preßt.

16. Vorrichtung nach einem der Ansprüche 13 bis 15, dadurch gekennzeichnet, dass die Unterlage (10) den Abständen der Eintreib- bzw. Bohrnadeln (20) entsprechend angeordnete Vertiefungen bzw. Öffnungen (36) aufweist.

17. Vorrichtung nach einem der Ansprüche 13 bis 16, dadurch gekennzeichnet, dass die Klebestoffzuführeinrichtung (32) sich unmittelbar oberhalb der Bogen (14) im Eintreibbereich der Eintreib- bzw. Bohrnadeln (20) befindet bzw. in diesen Eintreibbereich hineinbewegbar ist, wobei die Klebstoffzuführeinrichtung (32) vorzugsweise eine der Anzahl der Eintreib- bzw. Bohrnadeln (20) entsprechende Anzahl von Klebstoffausgangsdüsen (42) aufweist, und ggf. in Richtung auf die Eintreib- bzw. Bohrnadeln (20) zu und von diesen weg bewegbar ist.

18. Vorrichtung nach Anspruch 17, dadurch gekennzeichnet, daß eine Synchronisiereinrichtung vorgesehen ist, welche die Hin- und Herbewegung der Klebstoffzuführeinrichtung (32) mit der Eintreibbewegung der Eintreib- bzw. Bohrnadeln (20) synchronisiert, wobei die Klebstoffzuführeinrichtung (32) unmittelbar vor dem Eintreiben der Eintreib- bzw. Bohrnadeln (20) in den Bogenstapel (14) den Eintreib- bzw. Bohrnadeln benachbart angeordnet ist.

19. Vorrichtung nach einem der Ansprüche 13 bis 16, dadurch gekennzeichnet, dass die Klebstoffzuführeinrichtung (46) unterhalb der aufeinanderliegenden Bogen (14) angeordnet ist, und vorzugsweise mindestens eine Hohlkammer (46) bzw. mehrere Hohlkammern in oder unterhalb der die Bogen abstützenden Unterlage (10) umfaßt.

20. Vorrichtung nach einem der Ansprüche 13-19, dadurch gekennzeichnet, daß die Vertiefungen auf der Aussenseite der Eintrieb- bzw. Bohrnadeln (20) durch gewindeähnliche Rillen (21) gebildet sind.

21. Vorrichtung nach Anspruch 20, dadurch gekennzeichnet, daß die Gewindeform der Eintreib- bzw. Bohrnadeln (20) entweder eine hinterschnittene, die Klebstoff aufnehmenden Vertiefungen bildende Gewindeform (21) ist, oder eine Drallschraubengewindeform (21a), oder eine Direktschraubgewindeform (21b), oder eine Schneidschraubengewindeform (21c), wobei die Eintreib- bzw. Bohrnadeln (20) vorzugsweise als selbstschneidende Gewindeschraube ausgebildet sind.

22. Vorrichtung nach einem der Ansprüche 13 bis 21, dadurch gekennzeichnet, daß die Nadeln als Bohrnadeln (20) ausgebildet sind und ein spitzes, das Bogenmaterial seitlich verdrängendes Ende (54) aufweisen.

23. Vorrichtung nach Anspruch 13, dadurch gekennzeichnet, daß die als Eintreibnadeln (20) ausgebildeten Nadeln entweder im Querschnitt etwa die Form eines vorzugsweise gleichschenkeligen Dreiecks aufweisen, wobei die den Klebstoff aufnehmenden Vertiefungen bildende Längsrillen (60) in den jeweiligen Seitenflächen (62) ausgebildet sind, oder im Querschnitt etwa kreisförmig ausgebildet sind, mit mehreren, sektorähnlichen Längsrillen (60), die als den Klebstoff aufnehmende Vertiefungen dienen, oder eine im Querschnitt längliche, vorzugsweise messerähnliche, flach ovale Form aufweisen, wobei den Klebstoff aufnehmende Vertiefungen bildende Längsrillen (60) am Außenumfang verteilt angeordnet sind.

24. Vorrichtung nach einem der Ansprüche 13-23, dadurch gekennzeichnet, daß jede Eintreib- bzw. Bohrnadel in einer jeweiligen Führung geführt ist und daß eine Klebstoffzuführpassage in der Führung ausgebildet ist, die erst in den der Spitze der jeweiligen Nadel zugewandten Endbereich der Führung in die in der Nadel ausgebildeten, Klebstoff aufnehmenden Vertiefungen mündet.

25. Vorrichtung nach einem der Ansprüche 13-24, dadurch gekennzeichnet, daß die Eintreib- oder Bohrnadeln (20) in wenigstens einer Reihe an einem gemeinsamen Tragbalken (18), der vorzugsweise gegen die Unterlage (10) zu bewegbar ist, oder in der Unterlage (10) angeordnet sind.

26. Vorrichtung nach einem der Ansprüche 13-25, dadurch gekennzeichnet, daß die Unterlage (10) bewegbar ist und vorzugsweise um eine Achse, die parallel zu ihrer Längsachse verläuft, rotiert, und dass die Eintreib- oder Bohrnadeln (20) mit der Unterlage (10) mitbeweglich angeordnet sind.

## Claims

1. Method for binding the sheets of a multiple-sheet printed product, such as magazines, brochures and the like, in which the sheets are glued with each other in a punctiform manner through the introduction of an adhesive into passages formed therein, characterised in that the adhesive is introduced from the exterior in depressions on the outer side of a penetrating tool and the adhesive, situated on the outer side of the penetrating tool, simultaneously with the formation of the passages by means of the penetrating tool and/or with the removal of the penetrating tool, is transferred onto the sheets over the entire length of the passages.

2. Method according to Claim 1, characterised in that the transfer of the adhesive onto the sheets takes place with an inward or outward rotational movement of the penetrating tool.

3. Method according to Claim 2, characterised in that the passages are produced with rotatable driving-in or boring needles representing the penetrating tool, in which the driving-in or boring needles are arranged either in at least one row on a common supporting beam or in a support for the sheets.

4. Method according to Claim 3, characterised in that to receive and transfer the adhesive, the driving-in or boring needles are provided with thread-like grooves forming the depressions.

5. Method according to Claim 4, characterised in that the driving-in or extraction speed and the rotational speed of the driving-in or boring needles are selected so as to be adapted to the thread pitch.

6. Method according to Claim 4, characterised in that the driving-in or extraction speed and the rotational speed of the driving-in or boring needles are selected so as not to be adapted to the thread pitch.

7. Method according to one of the preceding claims, characterised in that the driving-in speed is selected so as to be deviating from the extraction speed, and/or that the rotational speed on driving in of the driving-in or boring needles is selected to be different from the rotational speed on extraction thereof, in which one of these speeds can also be zero, and/or that the rotational speed is varied during the driving in or during the extraction.

8. Method according to one of Claims 3 to 7, characterised in that the sheets during the gluing process are carried by a support which has depressions or openings, arranged corresponding to the spacings of the driving-in or boring needles, to receive the points of these needles.

9. Method according to one of the preceding claims, characterised in that the adhesive is applied immediately before the driving in of the driving-in or boring needles from the exterior onto the latter.

10. Method according to one of the preceding claims, characterised in that the adhesive is applied from the exterior onto the driving-in or boring needles after the penetration of the sheets and before the extraction movement.

11. Method according to one of the preceding claims, characterised in that the sheets, lying one on top of the other, are glued with each other in a punctiform manner along a line, which coincides with the fold edge of the finished product.

12. Method according to one of the preceding claims, characterised in that an adhesive is used which after the introduction into the passages is subjected to a subsequent treatment, e.g. a heat treatment.

13. Apparatus for binding the sheets of a multiple-sheet printed product, such as magazines, brochures and the like, in which in the sheets (14), supported on a base (10), passages (52) are formed by means of penetrating tools (20), into which adhesive is introduced, in particular for carrying out the method according to one or more of Claims 1 to 12, characterised in that the penetrating tool has several driving-in or boring needles (20) in each case having a closed point (54), which needles (20) are provided on their outer sides with depressions, such as grooves or channels (21, 60) for example, receiving the adhesive and transferring it to the wails of the passages (52), and that an adhesive supply device (32, 46) is provided for the application of adhesive from the exterior to the outer side of the driving-in or boring needles (20) before the penetration of the boring- or driving-in needles (20) into the sheets and/or before the removal of the boring- or driving-in needles (20) out of the sheets.

14. Apparatus according to Claim 13, characterised by a rotary drive for the driving-in or boring needles (20), in which the rotary drive is preferably reversible.

15. Apparatus according to Claim 13 or 14, characterised in that a device is provided for advancing or withdrawing the driving-in or boring needles (20) and also a pressing device (30) is provided, which presses onto the stack of sheets (14) on the driving in or extraction of the driving-in or boring needles (20).

16. Apparatus according to one of Claims 13 to 15, characterised in that the base (10) has depressions or openings (36) arranged corresponding to the spacings of the driving-in or boring needles (20).

17. Apparatus according to one of Claims 13 to 16, characterised in that the adhesive supply device (32) is situated immediately above the sheets (14) in the driving-in region of the driving-in or boring needles (20) or is movable into this driving-in region, in which the adhesive supply device (32) preferably has a number of adhesive outlet nozzles (42) corresponding to the number of driving-in or boring needles (20), and if necessary is movable in the direction of and away from the driving-in or boring needles (20).

18. Apparatus according to Claim 17, characterised in that a synchronising device is provided, which synchronises the to and fro movement of the adhesive supply device (32) with the driving-in movement of the driving-in or boring needles (20), in which the adhesive supply device (32) is arranged immediately before the driving in of the driving-in or boring needles (20) into the stack of sheets (14) adjacent to the driving-in or boring needles.

19. Apparatus according to one of Claims 13 to 16, characterised in that the adhesive supply device (46) is arranged underneath the sheets (14) lying one on top of the other, and preferably comprises at least one hollow chamber (46) or several hollow chambers in or beneath the base (10) supporting the sheets.

20. Apparatus according to one of Claims 13-19, characterised in that the depressions on the outer side of the driving-in or boring needles (20) are formed by thread-like grooves (21).

21. Apparatus according to Claim 20, characterised in that the thread form of the driving-in or boring needles (20) is either an undercut thread form (21) forming the depressions receiving adhesive, or a twisting screw thread form (21a), or a direct screw thread form (21b), or a tapping screw thread form (21c), in which the driving-in or boring needles (20) are preferably constructed as a self-tapping threaded screw.

22. Apparatus according to one of Claims 13 to 21, characterised in that the needles are constructed as boring needles (20) and have a pointed end (54) laterally displacing the sheet material.

23. Apparatus according to Claim 13, characterised in that the needles, constructed as driving-in needles (20), either have in cross-section approximately the form of a preferably isosceles triangle, in which the longitudinal grooves (60) forming depressions receiving the adhesive are constructed in the respective side faces (62), or are constructed so as to be approximately circular in cross-section, with several sector-like longitudinal grooves (60), which serve as depressions receiving the adhesive, or have a preferably blade-like, flat oval form, elongated in cross-section, in which longitudinal grooves (60) forming depressions receiving the adhesive are arranged distributed on the outer periphery.

24. Apparatus according to one of Claims 13-23, characterised in that each driving-in or boring needle is guided in a respective guide, and that an adhesive supply passage is constructed in the guide, which only opens into the end region of the guide, facing the point of the respective needle, in the depressions, receiving adhesive, constructed in the needle.

25. Apparatus according to one of Claims 13-24, characterised in that the driving-in or boring needles (20) are arranged in at least one row on a common supporting beam (18), which is preferably movable towards the base (10), or are arranged in the base (10).

26. Apparatus according to one of Claims 13-25, characterised in that the base (10) is movable and preferably rotates about an axis which runs parallel to its longitudinal axis, and that the driving-in or boring needles (20) are arranged so as to be movable with the base (10).

## Revendications

1. Procédé pour relier les feuillets d'un produit imprimé, tel que des périodiques, des brochures et analogues, à plusieurs feuilles, dans lequel les feuillets sont collés ponctuellement l'un à l'autre par l'application d'une colle dans des passages formés dans ceux-ci, caractérisé en ce que la colle est introduite par l'extérieur dans des creux sur le côté extérieur d'un outil de pénétration et en ce que la colle se trouvant sur le côté extérieur de l'outil est transférée sur les feuillets sur toute la longueur des passages en même temps que la formation de ces passages au moyen de cet outil lors de sa pénétration et/ou lors de son retrait.

2. Procédé suivant la revendication 1, caractérisé en ce que le transfert de la colle sur les feuillets se produit lors d'un mouvement rotatif d'entrée, respectivement de sortie, de l'outil de pénétration.

3. Procédé suivant la revendication 2, caractérisé en ce que les passages sont produits avec des aiguilles rotatives, respectivement à enfoncer ou à percer, constituant l'outil de pénétration, dans lequel ces aiguilles sont disposées, soit en au moins une rangée sur une barre de support commune, soit dans un appui pour les feuillets.

4. Procédé suivant la revendication 3, caractérisé en ce que les aiguilles à enfoncer, respectivement à percer, sont pourvues de stries, analogues à un filetage, formant les creux pour recevoir et transférer la colle.

5. Procédé suivant la revendication 4, caractérisé en ce que la vitesse d'enfoncement respectivement de retrait et la vitesse de rotation desdites aiguilles sont sélectivement adaptées au pas du filetage.

6. Procédé suivant la revendication 4, caractérisé en ce que la vitesse d'enfoncement respectivement de retrait et la vitesse de rotation desdites aiguilles ne sont pas sélectivement adaptées au pas du filetage.

7. Procédé suivant l'une quelconque des revendications précédentes, caractérisé en ce que la vitesse d'enfoncement est choisie différente de la vitesse de retrait, et/ou en ce que la vitesse de rotation lors de l'enfoncement desdites aiguilles est choisie différente de la vitesse de rotation lors du retrait de celles-ci, une de ces vitesses pouvant également être nulle, et/ou en ce que la vitesse de rotation varie pendant l'enfoncement, respectivement le retrait.

8. Procédé suivant l'une quelconque des revendications 3 à 7, caractérisé en ce que les feuilles sont portées, pendant l'opération de collage, par un appui qui présente des creux, respectivement des ouvertures, disposés en correspondance avec des distances entre lesdites aiguilles, aptes à recevoir les pointes de celles-ci.

9. Procédé suivant l'une quelconque des revendications précédentes, caractérisé en ce que la colle est appliquée par l'extérieur sur lesdites aiguilles, immédiatement avant l'enfoncement de celles-ci.

10. Procédé suivant l'une quelconque des revendications précédentes, caractérisé en ce que la colle est appliquée par l'extérieur sur lesdites aiguilles, après le perçage des feuillets et avant le mouvement de retrait.

11. Procédé suivant l'une quelconque des revendications précédentes, caractérisé en ce que les feuillets superposés sont ponctuellement collés l'un à l'autre le long d'une ligne, qui coïncide avec l'arête de pliage du produit terminé.

12. Procédé suivant l'une quelconque des revendications précédentes, caractérisé en ce qu'on utilise une colle, soumise à un post-traitement, par exemple à un traitement thermique, après introduction dans les passages.

13. Dispositif pour relier les feuillets d'un produit imprimé à plusieurs feuilles, tel que des périodiques, des brochures et analogues, dans lequel on forme dans les feuillets (14) portés par un appui (10), au moyen d'un outil de pénétration (20), des passages (52) dans lesquels on applique une colle, en particulier pour la mise en oeuvre du procédé suivant une ou plusieurs des revendications 1 à 12, caractérisé en ce que l'outil de pénétration présente plusieurs aiguilles à enfoncer respectivement à percer (20), présentant une pointe fermée (54), qui sont pourvues sur leurs côtés extérieurs de creux recevant la colle et transférant celle-ci aux parois des passages (52), comme par exemple des stries ou des rainures (21, 60), et en ce qu'est prévu un dispositif d'arrivée de colle (32, 46) pour l'application de celle-ci par l'extérieur sur le côté extérne desdites aiguilles avant leur pénétration dans les feuillets et/ou avant le retrait de ces aiguilles (20) hors de ces feuillets.

14. Dispositif suivant la revendication 13, caractérisé par un mécanisme d'entraînement rotatif pour lesdites aiguilles (20), ce mécanisme étant de préférence réversible.

15. Dispositif suivant la revendication 13 ou 14, caractérisé en ce qu'est prévu un moyen pour faire avancer, respectivement retirer, lesdites aiguilles (20) ainsi qu'un dispositif de pressage (30) qui appuie sur la pile de feuillets (14) lors de l'enfoncement respectivement du retrait desdites aiguilles (20).

16. Dispositif suivant l'une quelconque des revendications 13 à 15, caractérisé en ce que l'appui (10) présente des creux, respectivement des ouvertures (36), disposés en correspondance avec les distances entre lesdites aiguilles (20).

17. Dispositif suivant l'une quelconque des revendications 13 à 16, caractérisé en ce qu'un dispositif d'arrivée de colle (32) se trouve immédiatement au-dessus des feuillets (14) dans la région d'enfoncement desdites aiguilles (20), respectivement peut être amené dans cette région d'enfoncement, ce dispositif d'arrivée de colle (32) présentant un nombre de buses de sortie (42) correspondant au nombre d'aiguilles (20), et peut le cas échéant être déplacé en direction de ces aiguilles (20) et éloigné de celles-ci.

18. Dispositif suivant la revendication 17, caractérisé en ce qu'est prévu un mécanisme de synchronisation, qui synchronise le mouvement de va-et-vient du dispositif d'arrivée de colle (32) avec le mouvement d'enfoncement des aiguilles (20), le dispositif d'arrivée de colle (32) étant disposé à proximité immédiate desdites aiguilles (20) avant leur enfoncement dans la pile de feuillets (14).

19. Dispositif suivant l'une quelconque des revendications 13 à 16, caractérisé en ce que le dispositif d'arrivée de colle (32) est disposé en dessous des feuillets (14) superposés, et en ce qu'il comprend de préférence au moins une chambre creuse (46), respectivement plusieurs chambres creuses, dans ou en-dessous de l'appui (10) supportant ces feuillets.

20. Dispositif suivant l'une quelconque des revendications 13-19, caractérisé en ce que les creux dans le côté externe des aiguilles (20) sont formés par des stries (21), analogues à un filetage.

21. Dispositif suivant la revendication 20, caractérisé en ce que la forme du filetage des aiguilles (20) est, soit une forme de filetage en dépouille (21) délimitant des creux recevant la colle, soit une forme de filetage de vis torsadée (21a), soit une forme de filetage de vis "parker" (21b), soit encore une forme de filetage de vis auto-taraudeuse (21c), lesdites aiguilles (20) étant de préférence constituées par des vis auto-taraudeuses.

22. Dispositif suivant l'une quelconque des revendications 13 à 21, caractérisé en ce que les aiguilles sont constituées par des aiguilles à percer (20) et présentent une extrémité pointue (54), repoussant latéralement la matière des feuillets.

23. Dispositif suivant la revendication 13, caractérisé en ce que les aiguilles, constituées par des aiguilles à enfoncer (20), présentent en section transversale, soit sensiblement la forme d'un triangle de préférence isocèle, dans lequel les stries longitudinales (60) formant les creux recevant la colle sont façonnées dans ses faces latérales respectives (62), soit une forme sensiblement circulaire, avec plusieurs stries longitudinales (60) analogues à des secteurs, qui servent de creux recevant la colle, soit encore une forme allongée, de préférence ovale aplatie, analogue à un couteau, les stries longitudinales (60) formant les creux recevant la colle étant réparties sur son pourtour extérieur.

24. Dispositif suivant l'une quelconque des revendications 13-23, caractérisé en ce que chaque aiguille à enfoncer ou à percer (20) est guidée dans un guide respectif et en ce qu'un passage d'arrivée de colle est façonné dans ce guide, qui ne débouche que dans la région d'extrémité de celui-ci tournée vers la pointe de l'aiguille respective, dans les creux recevant la colle, formés dans cette aiguille.

25. Dispositif suivant l'une quelconque des revendications 13-24, caractérisé en ce que lesdites aiguilles (20) sont disposées en au moins une rangée sur une barre de support (18) commune, qui est par exemple mobile en direction de l'appui (10), ou dans l'appui (10).

26. Dispositif suivant l'une quelconque des revendications 13-25, caractérisé en ce que l'appui (10) est mobile et tourne de préférence autour d'un axe, orienté parallèlement à son axe longitudinal, et en ce que lesdites aiguilles (20) sont mobiles avec cet appui (10).
